# EUROPÄISCHE PATENTSCHRIFT

(11) **EP 1 225 610 B1**
(45) Veröffentlichungstag und Bekanntmachung des Hinweises auf die Patenterteilung: **29.04.2009**
(21) Anmeldenummer: 01810058.6
(22) Anmeldetag: 23.01.2001
(51) Int. Cl.: H01H 33/98

(54) **Abbrandschaltanordnung für einen Leistungsschalter**
Arcing contact arrangement for a circuit breaker
Agencement de contacts d'arc pour disjoncteur

(43) Veröffentlichungstag der Anmeldung: 24.07.2002
(73) Patentinhaber: ABB Schweiz AG, 5400 Baden (CH)
(72) Erfinder: Schoenemann, Thomas, Dr., 5426 Lengnau (CH); Speckhofer, Günter, Dr., 8102 Oberengstringen (CH); Zehnder, Lukas, Dr., 5405 Baden-Dättwil (CH)
(74) Vertreter: ABB Patent Attorneys

(56) Entgegenhaltungen:
- EP-A- 0 004 213
- DE-A- 19 816 505
- FR-A- 2 385 212
- FR-A- 2 646 961

## Beschreibung

### Technisches Gebiet

Die Erfindung betrifft eine Abbrandschaltanordnung gemäss Oberbegriff des Anspruches 1, die sich insbesondere für den Einsatz in Leistungsschaltern eignet, welche zum Ein- und Ausschalten von Betriebs- und Überströmen in Anlagen für die Erzeugung und Verteilung von elektrischer Energie dienen.

### Stand der Technik

Aus der EP-A-0 146 671 ist ein Leistungsschalter mit einer Abbrandschaltanordnung der gattungsgemässen Art bekannt, bei dem beim Abschalten von hohen Strömen der im Lichtbogenraum entstehende Gasdruck zur Verstärkung der Beblasungswirkung genutzt wird. Zu diesem Zweck ist der innere Hohlraum des einen, beweglichen, rohrförmigen Schaltstückes über radiale Auslassöffnungen mit einem ein Löschgas enthaltenden Pumpraum verbunden, der durch einen mit dem Schaltstück mit beweglichen Zylinder und einen ortsfesten Kolben festgelegt wird und der bei voneinander getrennten Schaltstücken über Blaskanäle mit dem Lichtbogenraum in Verbindung steht. Der nach der Trennung der Schaltstücke im Bereich des Lichtbogens herrschende hohe Druck breitet sich über eine Eintrittsöffnung am freien Ende des beweglichen Schaltstückes sowie dessen Hohlraum und die Austrittsöffnungen in den Pumpraum aus und erhöht den in diesem herrschenden Druck des zur Lichtbogenbeblasung dienenden Löschgases.

Bei hohen Ausschaltströmen wird im Lichtbogenraum ein sehr hoher Druck aufgebaut, der eine starke mechanische Beanspruchung der den Lichtbogenraum umgebenden Bauteile zur Folge hat. Letztere müssen entsprechend massiv ausgebildet werden und sind deshalb vergleichsweise teuer in der Herstellung. Da die Masse der mit dem beweglichen Schaltstuck mit bewegten Bauteile und der im Pumpraum herrschende, zwischen dem Kolben und dem Zylinder wirkende Gasdruck die erforderliche Ausschaltleistung des Schalterantriebes wesentlich mitbestimmen, muss für die Abschaltung hoher Ströme ein entsprechend leistungsstarker Schalterantrieb eingesetzt werden.

In EP-A-0 004 213 ist ein Leistungsschalter mit einer Abbrandschaltanordnung beschrieben, die zwei hohle Schaltstücke sowie eine Blasspule und einen Lichtbogenlaufring aufweiset. Beim Abschalten eines Stroms bildet sich zunächst zwischen den freien Enden beider Schaltstücke ein Schaltlichtbogen, der im Laufe des weiteren Abschaltvorgangs mit einem seiner beiden Fusspunkte vom freien Ende eines der beiden Schaltstücke auf den Lichtbogenlaufring kommutiert, wobei der abzuschaltende Strom nun durch die Blasspule und den Lichtbogenlaufring geführt wird. Der infolge elektromagnetischer Kräfte rotierende Schaltlichtbogen bildet durch Aufheizen von Isoliergas in einer zwischen zwei Auspuffräumen angeordneten Löschkammer Druckgas. Dieses Druckgas wird in zwei entgegengesetzt gerichteten Strömungen durch die beiden hohlen Schaltstücke in die beiden Auspuffräume geführt und löscht dabei den Lichtbogen, wodurch die Unterbrechung des abzuschaltenden Stroms sichergestellt ist. Um beim Abschalten eines leistungsschwachen Stroms einen zur Löschung des Lichtbogen ausreichend hohen Druckaufbau in der Löschkammer zu ermöglichen, ist in den beiden hohlen Schaltstücke jeweils ein Ventil angeordnet. Unterhalb eines Grenzwerts des Drucks dichten die beiden Ventile die Löschkammer gegen die beiden Auspuffräume ab. Oberhalb des Druckgrenzwerts öffnen die beiden Ventile gleichzeitig und ermöglichen so auch beim Unterbrechen leistungsschwacher Ströme eine wirksame Beblasung des Lichtbogens.

### Darstellung der Erfindung

Der Erfindung liegt nun die Aufgabe zu Grunde, eine Abbrandschaltanordnung der eingangs genannten Art zu schaffen, die bei vergleichsweise einfacher und gewichtssparender Dimensionierung ihrer Bauteile in der Lage ist, auch sehr hohe Ströme auszuschalten.

Diese Aufgabe wird erfindungsgemäss mit einer Abbrandschaltanordnung mit den Merkmalen des Anspruches 1 gelöst.

Bei sehr grossen zu schaltenden Strömen wird das Verschliesselement im einen Schaltstück unter der Wirkung des im Lichtbogenraum herrschenden Gasdruckes aus seiner Grundstellung heraus verschoben und gibt die Verbindung zwischen der Einlassöffnung und der Auslassöffnung bzw. den Auslassöffnungen frei, so dass eine Druckentlastung vom Lichtbogenraum in einen Auspuffraum stattfinden kann. Die vorliegende Erfindung ermöglicht damit eine gezielte Begrenzung des unmittelbar nach dem Trennen der Schaltstücke auftretenden Druckanstieges im Lichtbogenraum, was es erlaubt, auch bei einer für das Ausschalten sehr grosser Ströme vorgesehenen Abbrandschaltanordnung die den Lichtbogenraum umgebenden Bauteile leichter auszugestalten und den Schalterantrieb für eine kleinere Ausschaltleistung auszulegen.

Bevorzugte Weiterausgestaltungen des erfindungsgemässen Leistungsschalters bilden Gegenstand der abhängigen Ansprüche.

### Kurze Beschreibung der Zeichnungen

Im folgenden wird die Erfindung anhand von Figuren, welche lediglich Ausführungsbeispiele darstellen, näher erläutert.
Es zeigen
- Fig. 1: einen axialen Längsschnitt durch die Abbrandschaltanordnung eines Leistungsschalters mit den Schaltstücken in geschlossenem Zustand,
- Fig. 2: in einer der Fig. 1 entsprechenden Darstellung die Abbrandschaltanordnung kurz nach dem Trennen der Schaltstücke,
- Fig. 3: in einer der Fig. 1 entsprechenden Darstellung die Abbrandschaltanordnung mit den Schaltstücken in geöffnetem Zustand,
- Fig. 4: in vergrössertem Massstab die Schaltstücke der Abbrandschaltanordnung im in der Fig. 1 gezeigten Zustand,
- Fig. 5: in vergrössertem Massstab die Schaltstücke der Abbrandschaltanordnung im in der Fig. 2 gezeigten Zustand,
- Fig.6: in einer der Fig. 4 entsprechenden Darstellung eine Variante der in den Fig. 1-5 gezeigten Ausführungsform mit einer anderen Ausgestaltung des beweglichen Schaltstückes, und
- Fig. 7: die Schaltstücke der Ausführungsform gemäss Fig. 6 kurz nach ihrer Trennung.

### Wege zur Ausführung der Erfindung

Die in den Figuren 1-3 gezeigte Abbrandschaltanordnung eines im übrigen nicht weiter dargestellten Leistungsschalters entspricht mit Ausnahme der Ausbildung des beweglichen Schaltstiftes hinsichtlich Aufbau und Anordnung der Bauteile der in der Fig. 3a der DE-A-198 16 505 dargestellten Abbrandschaltanordnung.

Die Abbrandschaltanordnung 1 weist zwei in Richtung einer Schaltachse 2 ausgerichtete Schaltstücke 3 und 4 auf. Das Schaltstück 3 ist ein axial beweglicher Schaltstift, der mittels eines nicht dargestellten Schalterantriebes in Richtung des Pfeiles A zwischen einer Einschaltstellung (Fig. 1) und einer Ausschaltstellung (Fig. 3) verschiebbar ist. Das andere Schaltstück 4 ist als feststehende Kontakttulpe ausgebildet, die in einer zentralen Öffnung einer Trennwand 5 gelagert ist und mehrere um die Schaltachse 2 herum angeordnete und schräg nach unten gegen letztere gerichtete elastische Kontaktfinger aufweist, die durch Schlitze voneinander getrennt sind. In seiner Einschaltstellung ragt der Schaltstift 3 in die Kontakttulpe 4 hinein und wird von deren Kontaktfingern von aussen berührt (Fig. 1). Der Kontakttulpe 4 gegenüber ist eine die Schaltachse 2 umgebende Düse 6 aus einem elektrisch isolierenden Material angeordnet, die die Form eines sich nach oben verengenden Trichters hat und in einer zentralen Öffnung einer weiteren Trennwand 7 befestigt ist. Die Trennwand 7 schliesst einen ersten Auspuffraum 8a nach oben ab.

In der in der Fig. 3 gezeigten Ausschaltstellung des Schaltstiftes 3 liegt dessen Spitze unterhalb der Düse 6. Zwischen dem Schaltstift 3 und der Kontakttulpe 4 liegt dann ein Lichtbogenraum 9, in dem sich beim Trennen der Schaltstücke 3, 4 zwischen diesen ein Lichtbogen 10 ausbildet (Fig. 2). Der Lichtbogenraum 9 ist von einem ringförmigen Heizvolumen 11 umgeben, das über einen die Kontakttulpe 4 von der Düse 6 trennenden, ringförmigen Blasschlitz 12 mit dem Lichtbogenraum 9 in Verbindung steht. Nach aussen ist das Heizvolumen 11 durch eine umlaufende Wand aus einem elektrisch isolierenden Material abgeschlossen. Das Heizvolumen 11 ist über Blaskanäle 13 in der Trennwand 7 mit nicht gezeigten Blaszylindern verbunden, in denen durch den Schalterantrieb betätigte Blaskolben angeordnet sind. In den Auslass jedes Blaskanals 13 in das Heizvolumen 11 ist ein Rückschlagventil 14 eingebaut.

An den Lichtbogenraum 9 schliesst oben ein Druckraum 15 an, der mit dem Lichtbogenraum 9 durch eine von den Enden der Kontaktfinger der Kontakttulpe 4 gebildete Öffnung verbunden ist. Der Druckraum 15 ist durch eine oberhalb der Kontakttulpe 4 angeordnete, ringförmige Abdeckung 16 sowie eine Kappe 17, beide aus elektrisch isolierendem Material, begrenzt. Die Abdeckung 16 und die von ihr beabstandete Kappe 17 bilden zwischen sich einen bezüglich der Schaltachse 2 rotationssymmetrischen Rückführkanal 18, der vom Druckraum 15 allseitig radial nach aussen verläuft und dann in axialer Richtung zum Heizvolumen 11 geführt ist. In die Auslässe des Rückführkanals 18 in das Heizvolumen 11 ist jeweils ein Rückschlagventil 19 eingebaut. Der Druckraum 15 ist durch eine Anzahl von gleichmässig über den Umfang verteilte Auspuffrohre 20 mit einem zweiten Auspuffraum 8b verbunden. Ausserdem sind in der Kappe 17 Entlastungsöffnungen 21 vorgesehen, die den Rückführkanal 18 mit dem zweiten Auspuffraum 8b verbinden und durch einen Kolben 22 eines als Sicherheitsventil dienenden Überdruckventiles 23 verschlossen sind. Diese Kolben 22 werden von Tellerfedern 24 in die Entlastungsöffnungen 21 gepresst.

Im folgenden wird unter Einbezug der Fig. 4 und 5 der Aufbau des Schaltstiftes 3 näher erläutert.

Im vorderen, hohlzylindrischen Bereich des Schaltstiftes 3 ist in seinem Inneren ein Hohlraum 25 ausgebildet. Dieser weist eine an der Schaltstiftspitze 26 vorgesehene Einlassöffnung 27 sowie mehrere am Umfang des Schaltstiftes 3 verteilte Auslassöffnungen 28 auf. Letztere sind in Richtung der Schaltachse 2 in einem derartigen Abstand von der Einlassöffnung 27 angeordnet, dass sie in den ersten Auspuffraum 8a münden, sobald sich der Schaltstift 3 während des Ausschaltvorganges von der Kontakttulpe 4 löst. Zum Verschliessen der Einlassöffnung 27 ist ein Verschliesselement 29 vorgesehen, das im Hohlraum 25 in Richtung der Schaltachse 2 verschiebbar geführt ist. Das Verschliesselement 29 ist mit einem Führungsbolzen 30 verbunden, der in einer Führung 31 im Schaltstift 3 geführt ist. Der Führungsbolzen 30 stützt sich mit einem Teller 32 auf einer als Druckfeder ausgebildeten Schliessfeder 33 ab, die in einem weiteren Hohlraum 34 im Innern des Schaltstiftes 3 untergebracht ist. Das Verschliesselement 29, der Führungsbolzen 30 und der Teller 32 bestehen aus einem elektrisch isolierenden Material, beispielsweise aus Polytetrafluorethylen (PTFE).

Nachfolgend wird nun die Wirkungsweise der Abbrandschaltanordnung 1 gemäss den Fig. 1-5 beschrieben, wobei ergänzend auf die bereits früher erwähnte DE-A-198 16 505 Bezug genommen wird.

Im in den Fig. 1 und 4 gezeigten Einschaltzustand greift der Schaltstift 3 in die Kontakttulpe 4 ein. Dabei ist die Einlassöffnung 27 an der Schaltstiftspitze 26 durch das Verschliesselement 29, das in dieser Grundstellung unter der Wirkung der Schliessfeder 33 seine vordere Endlage einnimmt, verschlossen.

Beim Ausschalten werden zuerst die nicht gezeigten Nennstromkontakte des Leistungsschalters voneinander getrennt. Nach dem Trennen der Nennstromkontakte kommutiert der Strom auf die Abbrandschaltanordnung 1. Nun wird der Schaltstift 3 aus der Kontakttulpe 4 gezogen. Zwischen letzterer und dem Schaltstift 3 bildet sich ein Lichtbogen 10 aus, welcher sich durch den Lichtbogenraum 9 erstreckt, der durch die Bewegung des Schaltstiftes 3 weg von der Kontakttulpe 4 geöffnet wird (Fig. 2 und 5). Der Lichtbogen 10 hat auf bekannte Weise einen Druckaufbau im Lichtbogenraum 9 und im Heizvolumen 11 zur Folge. Dieser Druckaufbau wird unterstützt durch das über die Blaskanäle 13 ins Heizvolumen 11 hinein gepumpte Isoliergas und den Pinchdruck des Lichtbogens 10.

Übersteigt beim Ausschalten eines sehr grossen Stromes während der Ausschaltbewegung des Schaltstiftes 3 die auf das Verschliesselement 29 wirkende, durch den Druck im Lichtbogenraum 9 bzw. im Heizvolumen 11 hervorgerufene Kraft die Schliesskraft der Schliessfeder 33, so wird das Verschliesselement 29 entgegen der Kraft der Schliessfeder 33 aus seiner vorderen Endlage in eine hintere Endlage zurück bewegt, und zwar bereits kurz nach der Trennung der Schaltstücke 3, 4 und in einer Phase der Ausschaltbewegung des Schaltstiftes 3, in der sich dessen Spitze 26 noch zwischen der Düse 6 und der Kontakttulpe 4 befindet (Fig. 2 und 5). Durch dieses Zurückdrängen des Verschliesselementes 29 wird die Verbindung zwischen der Einlassöffnung 27 und den Auslassöffnungen 28 im Schaltstift 3 freigegeben und es erfolgt eine Druckentlastung aus dem Lichtbogenraum 9 bzw. dem Heizvolumen 11 in den ersten Auspuffraum 8a, wie das in den Fig. 2 und 5 mittels der Pfeile B angedeutet ist. Sobald der Druck im Heizvolumen 11 bzw. im Lichtbogenraum 9 so weit herabgesetzt ist, dass die auf das Verschliesselement 29 in Öffnungsrichtung wirkende Kraft kleiner ist als die Schliesskraft der Schliessfeder 33, bewegt letztere das Verschliesselement 29 zurück in seine vordere Endlage, in der es die Einlassöffnung 27 wieder abschliesst.

Der Druck des Isoliergases im Heizvolumen 11 ist nach einer Druckentlastung über das Innere des Schaltstiftes 3 noch hoch genug, um auf bekannte Weise ein Löschen des Lichtbogens 10 zu bewirken. In der Fig. 3 ist die Abbrandschaltanordnung 1 nach dem Löschen des Lichtbogens und mit den Schaltstücken 3, 4 im vollständig geöffneten Zustand gezeigt.

Mit der beschriebenen gezielten Druckentlastung lässt sich schon kurz nach dem Trennen der Schaltstücke 3, 4 eine Regulierung des Druckaufbaues im Lichtbogenraum 11 erreichen. Damit kann vermieden werden, dass beim Ausschalten von sehr hohen Strömen, bei denen der Pinchdruck des Lichtbogens 10 gross ist, die im Heizvolumen 11 angeordneten bzw. dieses umgebenden Bauteile einer sehr hohen mechanischen Belastung ausgesetzt werden. Diese Bauteile können deshalb leichter dimensioniert werden. Das Überdruckventil 23 hat nur noch die Funktion eines Sicherheitsventils und hat keinen Einfluss mehr auf den eigentlichen Ausschaltvorgang.

Ist beim Ausschalten eines vergleichsweise niedrigen Stromes der sich im Heizvolumen 11 aufbauende Druck nicht genügend gross, um das Verschliesselement 29 gegen die Schliesskraft der Schliessfeder 33 von der Einlassöffnung 27 weg zu drängen, so bleibt die Verbindung zwischen der Einlassöffnung 27 und den Auslassöffnungen 28 verschlossen und es kann kein Druckabbau über das Innere des Schaltstiftes 3 stattfinden. Der in einem solchen Fall für das Löschen des Lichtbogens 9 benötigte Druck des Isoliergases bleibt somit erhalten. An der dem Lichtbogen 10 zugekehrten Oberfläche des in seiner vorderen Endlage gehaltenen Verschliesselementes 29, das wie erwähnt aus einem elektrisch isolierenden Material besteht, findet ein Abbrand statt. Die dabei erzeugten Gase tragen in erwünschter Weise zur Erhöhung des Druckes im Heizvolumen 11 bei.

In den Fig. 6 und 7 ist eine Variante der in den Fig. 1-5 dargestellten Abbrandschaltanordnung 1 gezeigt, bei der das Schaltstück 3 aus einem andern Material besteht. Sich entsprechende Teile sind daher in den Fig. 6 und 7 gleich wie in den Fig. 1-5 bezeichnet.

Bei der Ausführungsform gemäss den Fig. 6 und 7 besteht das Verschliesselement 29, der Führungsbolzen 30 und der Teller 32 aus einem elektrisch leitenden, abbrandfesten Material, z.B. aus einer Wolfram-Kupfer-Legierung. Das Verschliesselement 29 steht an mindestens einer Stelle in elektrisch sehr gut leitender Verbindung mit dem Schaltstift 3. Beim gezeigten Ausführungsbeispiel wird diese elektrisch leitende Verbindung über in der Führung 31 angeordnete Kontaktlamellen 35 hergestellt.

Die in den Fig. 6 und 7 gezeigte Abbrandschaltanordnung, deren Funktionsweise gleich ist wie diejenige der Ausführungsform gemäss den Fig. 1-5, findet vorzugsweise bei Leistungsschaltern Anwendung, mit denen sehr hohe Kurzschlussströme abzuschalten sind. Dem Lichtbogen 10 steht eine Fläche zur Verfügung, die um die Oberfläche des Verschliesselementes 29 grösser ist als die durch den Schaltstift 3 allein gebildete Fläche, was bedeutet, dass die Stromdichte an den Lichtbogenfusspunkten nicht zu hoch wird. Die Abbrandschaltanordnung gemäss den Fig. 6 und 7 ist im weiteren geeignet für Schalter, mit denen sehr häufig kleine Ströme (meist Nennströme) ausgeschaltet werden. Bei solchen Schaltern entlastet das elektrisch leitende Verschliesselement 29 den Schaltstift 3 von den Folgen des Abbrandes und trägt damit zu einer Erhöhung von dessen Lebensdauer bei.

Bei einer dritten, nicht dargestellten Ausführungsform ist das Verschliesselement 29 in seiner vorderen Endlage in einem Abstand von der Eintrittsöffnung 27, aber immer noch zwischen dieser und den Austrittsöffnungen 28 angeordnet. Das heisst, dass auch bei dieser Ausführungsform das Verschliesselement 29 in seiner Grundstellung, in der es durch die Schliessfeder 33 gehalten ist, die Verbindung zwischen der Einlassöffnung 27 und den Auslassöffnungen 28 geschlossen hält. Diese Verbindung wird gleich wie bei den Ausführungsbeispielen gemäss den Fig. 1-7 erst dann freigegeben, wenn der Gasdruck im Lichtbogenraum 9 gross genug ist, um ein Zurückdrängen des Verschliesselementes 29 in seine hintere Endlage gegen die Kraft der Schliessfeder 33 zu bewirken.

Diese dritte Ausführungsform, deren Funktionsweise gleich ist wie diejenige der beiden andern Ausführungsformen, hat den Vorteil, dass wegen des kurzen vom Verschliesselement 29 zurückzulegenden Weges die Verbindung zwischen der Einlassöffnung 27 und den Auslassöffnungen 28 sehr rasch freigegeben wird. Dies ist von besonderem Vorteil in Fällen, in denen der Druckanstieg im Heizvolumen 11 bzw. im Lichtbogenraum 9 sehr rasch erfolgt. Für die Wahl des Materials für das Verschliesselement 29 (und auch den Führungsbolzen 30 sowie den Teller 32) ist vor allem die erforderliche mechanische Stabilität entscheidend. Auf jeden Fall ist für das Verschliesselement 29 ein abbrandfester Kunststoff oder ein abbrandfestes Metall zu verwenden, da die das Verschliesselement 29 beaufschlagenden Gase sehr heiss sind.

Es versteht sich, dass die vorstehend beschriebenen Abbrandschaltanordnungen im Rahmen der Erfindung auch anders als wie gezeigt ausgebildet werden können. So ist es zum Beispiel möglich, die Druckentlastungsanordnung mit dem verschiebbaren Verschliesselement 29 in einem Hohlraum im feststehenden Schaltstück unterzubringen.

Die erfindungsgemässen Abbrandschaltanordnungen mit einer neuen Ausbildung des einen Schaltstückes können nicht nur in Leistungsschaltern von der in der DE-A-198 16 505 gezeigten Art eingesetzt werden, sondern auch in Leistungsschaltern von anderer geeigneter Konstruktion.

### Bezugszeichenliste

- 1: Abbrandschaltanordnung
- 2: Schaltachse
- 3: erstes Schaltstück (Schaltstift)
- 4: zweites Schaltstück (Kontakttulpe)
- 5: Trennwand
- 6: Düse
- 7: Trennwand
- 8a, 8b: Auspuffraum
- 9: Lichtbogenraum
- 10: Lichtbogen
- 11: Heizvolumen
- 12: Blasschlitz
- 13: Blaskanal
- 14: Rückschlagventil
- 15: Druckraum
- 16: Abdeckung
- 17: Kappe
- 18: Rückführkanal
- 19: Rückschlagventil
- 20: Auspuffrohr
- 21: Entlastungsöffnung
- 22: Kolben
- 23: Überdruckventil
- 24: Tellerfedern
- 25: Hohlraum
- 26: Schaltstiftspitze
- 27: Einlassöffnung
- 28: Auslassöffnung
- 29: Verschliesselement
- 30: Führungsbolzen
- 31: Führung
- 32: Teller
- 33: Schliessfeder
- 34: Hohlraum
- 35: Kontaktlamellen

## Patentansprüche

1. Abbrandschaltanordnung für einen Leistungsschalter, die zwei Schaltstücke (3, 4) aufweist, die relativ zueinander längs einer Schaltachse (2) zwischen einer Einschaltstellung, in der sie miteinander in Berührung stehen, und einer Ausschaltstellung, in der sie in axialer Richtung um eine Schaltstrecke voneinander beabstandet sind und miteinander einen Lichtbogenraum (9) festlegen, umstellbar sind, mit einem im Inneren des einen, ersten Schaltstückes (3) vorgesehenen Hohlraum (25), der einerseits mit einer am freien Ende dieses ersten Schaltstückes (3) ausgebildeten und zum anderen, zweiten Schaltstück (4) hin gerichteten Einlassöffnung (27) und andererseits mit wenigstens einer, in Richtung der' Schaltachse (2) von der Einlassöffnung (27) beabstandeten, im ersten Schaltstück (3) vorgesehenen Auslassöffnung (28) verbunden ist, und mit einer die Schaltstuckachse (2) umgebenden Düse (6) aus einem elektrisch isolierenden Material, durch die das erste Schaltstück (3) beim Ausschalten von der Einschalt- in die Ausschaltstellung gezogen wird, wobei ein im Hohlraum (25) des ersten Schaltstückes (3) angeordnetes, in Richtung der Schaltachse (2) verschiebbares Verschliesselement (29) vorgesehen ist, das in einer Grundstellung unter der Wirkung eines elastischen Ruckstellelementes in einer vorderen Endlage gehalten ist, in der es die wenigstens eine Auslassöffnung (28) gegenüber der Einlassöffnung (27) abschliesst und aus der es beim Trennen der Schaltstücke (3, 4) durch den einwirkenden Gasdruck im Lichtbogenraum (9) gegen die Kraft des Rückstellelementes in Richtung von der Einlassöffnung (27) weg in eine hintere Endlage verschiebbar ist, in der es die Verbindung zwischen der Einlassöffnung (27) und der wenigstens einen Auslassöffnung (28), die nach dem Trennen der Schaltstücke (3, 4) in einen Auspuffraum (8a) mündet, freigibt und zwar in einer Phase der Ausschaltbewegung des ersten Schaltstücks (3), in der dessen freies Ende sich noch zwischen der Düse (6) und dem zweiten Schaltstück (4) befindet.

2. Abbrandschaltanordnung nach Anspruch 1, **dadurch gekennzeichnet, dass** das Verschliesselement (29) in seiner Grundstellung die Einlassöffnung (27) verschliesst.

3. Abbrandschaltanordnung nach Anspruch 1, **dadurch gekennzeichnet, dass** das Verschliesselement (29) in seiner Grundstellung eine zwischen der Einlassöffnung (27) und der wenigstens einen Auslassöffnung (28) liegende vordere Endlage einnimmt.

4. Abbrandschaltanordnung nach einem der Ansprüche 1 bis 3, **dadurch gekennzeichnet, dass** das Verschliesselement (29) mittels einer im ersten Schaltstück (3) vorgesehenen Führung (31) längsgeführt ist.

5. Abbrandschaltanordnung nach einem der Ansprüche 1 bis 4, **dadurch gekennzeichnet, dass** das Rückstellelement eine Schliessfeder (33) ist.

6. Abbrandschaltanordnung nach einem der Ansprüche 1 bis 5, **dadurch gekennzeichnet, dass** mehrere über den Umfang des ersten Schaltstückes (3) angeordnete, vom Hohlraum (25) ausgehende Auslassöffnungen (28) vorhanden sind.

7. Abbrandschaltanordnung nach einem der Ansprüche 1 bis 6, **dadurch gekennzeichnet, dass** der sich in Richtung der Schaltachse (2) erstreckende Hohlraum (25) am vorderen Ende (26) des ersten Schaltstückes (3) ausgebildet ist.

8. Abbrandschaltanordnung nach einem der Ansprüche 1 bis 7, **dadurch gekennzeichnet, dass** das Verschliesselement (29) mit einem im ersten Schaltstück (3) längsgeführten Führungsbolzen (30) verbunden, ist, der auf dem im Innern des ersten Schaltstückes (3) untergebrachten Rückstellelement abgestützt ist.

9. Abbrandschaltanordnung nach einem der Ansprüche 1 bis 8, **dadurch gekennzeichnet, dass** das Verschliesselement (29) aus einem elektrisch isolierenden Material besteht.

10. Abbrandschaltanordnung nach einem der Ansprüche 1 bis 8, **dadurch gekennzeichnet, dass** das Verschliesselement (29) aus einem elektrisch leitenden Material besteht und mit dem ersten Schaltstück (3) elektrisch leitend verbunden ist.

11. Abbrandschaltanordnung nach einem der Ansprüche 1 bis 10, **dadurch gekennzeichnet, dass** das zweite Schaltstück (4) ortsfest angeordnet und das erste Schaltstück (3) mittels eines Schalterantriebes in Richtung der Schaltachse (2) bewegbar ist.

12. Abbrandschaltanordnung nach einem der Ansprüche 1 bis 11, **dadurch gekennzeichnet, dass** das erste Schaltstück (3) als Schaltstift ausgebildet ist.

## Claims

1. Erosion switch arrangement for a circuit breaker, which has two contact pieces (3, 4) which can be moved relative to one another along a switching axis (2) between a connected position, in which they touch one another, and a disconnected position, in which they are separated from one another by a switching gap in the axial direction and, with one another, define an arcing area (9), having a cavity (25) which is provided in the interior of the one, first contact piece (3), is connected on the one hand to an inlet opening (27), which is provided at the free end of this first contact piece (3) and points towards the other, second contact piece (4), and is connected on the other hand to at least one outlet opening (28), which is at a distance from the inlet opening (27) in the direction of the switching axis (2) and is provided in the first contact piece (3), and having a nozzle (6) which surrounds the contact piece axis (2), is composed of an electrically insulating material and through which the first contact piece (3) is drawn during disconnection from the connected position to the disconnected position, with a closure element (29) being provided, which is arranged in the cavity (25) in the first contact piece (3), can be moved in the direction of the switching axis (2) and, in a basic position, is held under the influence of an elastic resetting element in a front limit position in which it closes the at least one outlet opening (28) with respect to the inlet opening (27) and from which it can be moved in the direction away from the inlet opening (27) to a rear limit position, against the force of the resetting element, by the influence of the gas pressure in the arcing area (9) during disconnection of the contact pieces (3, 4), in which rear limit position it releases the connection between the inlet opening (27) and the at least one outlet opening (28), which opens into an exhaust area (8a) after disconnection of the contact pieces (3, 4), to be precise in a phase of the disconnection movement of the first contact piece (3) in which its free end is still located between the nozzle (6) and the second contact piece (4).

2. Erosion switching arrangement according to Claim 1, **characterized in that,** in its basic position, the closure element (29) closes the inlet opening (27).

3. Erosion switching arrangement according to Claim 1, **characterized in that,** in its basic position, the closure element (29) assumes a front limit position which is located between the inlet opening (27) and the at least one outlet opening (28).

4. Erosion switching arrangement according to one of Claims 1 to 3, **characterized in that** the closure element (29) is guided longitudinally by means of a guide (31) which is provided in the first contact piece (3).

5. Erosion switching arrangement according to one of Claims 1 to 4, **characterized in that** the resetting element is a closing spring (33).

6. Erosion switching arrangement according to one of Claims 1 to 5, **characterized in that** a plurality of outlet openings (28) are provided, originating from the cavity (25) and arranged around the circumference of the first contact piece (3).

7. Erosion switching arrangement according to one of Claims 1 to 6, **characterized in that** the cavity (25), which extends in the direction of the switching axis (2) is formed at the front end (26) of the first contact piece (3).

8. Erosion switching arrangement according to one of Claims 1 to 7, **characterized in that** the closure element (29) is connected to a guide bolt (30), which is guided longitudinally in the first contact piece (3) and is supported on the resetting element that is accommodated in the interior of the first contact piece (3).

9. Erosion switching arrangement according to one of Claims 1 to 8, **characterized in that** the closure element (29) is composed of an electrically insulating material.

10. Erosion switching arrangement according to one of Claims 1 to 8, **characterized in that** the closure element (29) is composed of an electrically conductive material, and is electrically conductively connected to the first contact piece (3).

11. Erosion switching arrangement according to one of Claims 1 to 10, **characterized in that** the second contact piece (4) is arranged in a fixed position, and the first contact piece (3) can be moved in the direction of the switching axis (2) by means of a switch drive.

12. Erosion switching arrangement according to one of Claims 1 to 11, **characterized in that** the first contact piece (3) is in the form of a switching pin.

## Revendications

1. Système anti-étincelles pour commutateur de puissance qui présente deux pièces de commutation (3, 4) qui peuvent passer l'une par rapport à l'autre le long d'un axe de commutation (2) entre une position de branchement dans laquelle elles sont en contact mutuel et une position de débranchement dans laquelle elles sont écartées l'une de l'autre d'une distance de commutation dans la direction axiale, et qui définissent ensemble une chambre (9) à arc lumineux,
qui présente une cavité (25) prévue à l'intérieur de la première pièce de commutation (3), reliée d'une part à une ouverture d'admission (27) formée à l'extrémité libre de cette première pièce de commutation (3) et orientée vers la deuxième pièce de commutation (4), et d'autre part à au moins une ouverture d'évacuation (28) située à distance de l'ouverture d'admission (27) dans la direction de l'axe de commutation (2) et prévue dans la première pièce de commutation (3),
une tuyère (6) qui entoure l'axe (2) des pièces de commutation, en un matériau électriquement isolant, par laquelle la première pièce de commutation (3) est attirée de la position de branchement à la position de débranchement lors du débranchement,
un élément coulissant (29) disposé dans la cavité (25) de la première pièce de commutation (3) et apte à coulisser dans la direction de l'axe de commutation (2) étant prévu et étant, dans une position de base, maintenu sous l'action d'un élément élastique de rappel dans une position d'extrémité avant dans laquelle il sépare la ou les ouvertures d'évacuation (28) de l'ouverture d'admission (27) et de laquelle il peut coulisser jusque dans une position d'extrémité arrière dans la direction de l'ouverture d'admission (27), en opposition à la force de l'élément de rappel, par la pression de gaz qui agit dans la chambre (9) à arc lumineux lors de la séparation des pièces de commutation (3, 4),
tandis que dans la position d'extrémité arrière, il libère la liaison entre l'ouverture d'admission (27) et la ou les ouvertures d'évacuation (28) qui débouchent dans une chambre d'échappement (8a) après la séparation des pièces de commutation (3, 4), lors d'une phase du déplacement de débranchement de la première pièce de commutation (3) au cours de laquelle son extrémité libre est encore située entre la tuyère (6) et la deuxième pièce de commutation (4).

2. Système anti-étincelles selon la revendication 1, **caractérisé en ce que** l'élément de fermeture (29) ferme l'ouverture d'admission (27) lorsqu'il est en position de base.

3. Système anti-étincelles selon la revendication 1, **caractérisé en ce que** lorsqu'il est dans sa position de base, l'élément de fermeture (29) prend une position d'extrémité avant située entre l'ouverture d'admission (27) et la ou les ouvertures d'évacuation (28).

4. Système anti-étincelles selon l'une des revendications 1 à 3, **caractérisé en ce que** l'élément de fermeture (29) est guidé longitudinalement au moyen d'un guide (31) prévu dans la première pièce de commutation (3).

5. Système anti-étincelles selon l'une des revendications 1 à 4, **caractérisé en ce que** l'élément de rappel est un ressort de fermeture (33).

6. Système anti-étincelles selon l'une des revendications 1 à 5, **caractérisé en ce que** plusieurs ouvertures d'évacuation (28) qui partent de la cavité (25) sont prévues à la périphérie de la première pièce de commutation (3).

7. Système anti-étincelles selon l'une des revendications 1 à 6, **caractérisé en ce que** la cavité (25) qui s'étend en direction de l'axe de commutation (2) est formée à l'extrémité avant (26) de la première pièce de commutation (3).

8. Système anti-étincelles selon l'une des revendications 1 à 7, **caractérisé en ce que** l'élément de fermeture (29) est relié à un goujon de guidage (30) guidé longitudinalement dans la première pièce de commutation (3) et soutenu sur l'élément de rappel installé à l'intérieur de la première pièce de commutation (3).

9. Système anti-étincelles selon l'une des revendications 1 à 8, **caractérisé en ce que** l'élément de fermeture (29) est constitué d'un matériau électriquement isolant.

10. Système anti-étincelles selon l'une des revendications 1 à 8, **caractérisé en ce que** l'élément de fermeture (29) est constitué d'un matériau électriquement conducteur et est relié de manière électriquement conductrice à la première pièce de commutation (3).

11. Système anti-étincelles selon l'une des revendications 1 à 10, **caractérisé en ce que** la deuxième pièce de commutation (4) est fixe et **en ce que** la première pièce de commutation (3) peut être déplacée dans la direction de l'axe de commutation (2) au moyen d'un entraînement du commutateur.

12. Système anti-étincelles selon l'une des revendications 1 à 11, **caractérisé en ce que** la première pièce de commutation (3) est configurée comme tige de commutation.
